# EUROPÄISCHE PATENTSCHRIFT

(11) **EP 2 841 367 B1**
(45) Veröffentlichungstag und Bekanntmachung des Hinweises auf die Patenterteilung: **21.06.2017**
(21) Anmeldenummer: 13712539.9
(22) Anmeldetag: 25.03.2013
(51) Int. Cl.: B65H 29/68, B65H 29/66, B65H 29/62, B65H 31/38, B65H 29/24, B65H 29/32

(54) **VORRICHTUNG ZUM SCHUPPEN UND ABLEGEN VON BÖGEN AUF EINEN STAPEL**
APPARATUS FOR IMBRICATING SHEETS AND DEPOSITING THEM ON A STACK
DISPOSITIF PERMETTANT DE FAIRE SE CHEVAUCHER ET DE DÉPOSER DES FEUILLES SUR UNE PILE

(30) Priorität: 27.04.2012 DE 102012207064
(43) Veröffentlichungstag der Anmeldung: 04.03.2015
(73) Patentinhaber: bielomatik Leuze GmbH + Co. KG, 72639 Neuffen (DE)
(72) Erfinder: SCHILLING, Andreas, 72805 Lichtenstein (DE); KLEIN, Hansjörg, 73773 Aichwald (DE); KREMER, Markus, 72639 Neuffen (DE)
(74) Vertreter: von Rohr, Hans Wilhelm
(86) Internationale Anmeldenummer: PCT/EP2013/056248
(87) Internationale Veröffentlichungsnummer: WO 2013/160045

(56) Entgegenhaltungen:
- JP-A- 2004 043 106
- US-A- 3 941 374

## Beschreibung

Die Erfindung betrifft eine Vorrichtung zum Schuppen und Ablegen von Bögen auf einen Stapel, die eine vor dem Stapelbereich angeordnete Bremseinrichtung, die jeweils auf die Hinterkante eines zugeförderten Bogens einwirkt, und zumindest eine sich in dem Stapelbereich oberhalb der Zuförderebene erstreckende Tragleiste mit Düsen aufweist, aus denen Druckluft austritt.

Eine Vorrichtung der gattungsgemäßen Art ist in der WO 94/25384 A1 beschrieben. Derartige Vorrichtungen werden zum Stapeln von Bögen hinter Maschinen mit kontinuierlichem Transport von Einzelbogen wie Querschneidemaschinen oder Druckmaschinen eingesetzt. Sie erzeugen in einem ersten Schritt einen Schuppenstrom aus den hintereinander angeförderten Bögen, der anschließend auf einem Stapel abgelegt wird.

Die Länge der üblicherweise auf Paletten abgelegten Bögen kann dabei deutlich größer als die Bogenbreite sein und 1 m und mehr betragen.

Die in der WO 94/25384 A1 beschriebene Vorrichtung ist sehr kompakt aufgebaut. Ihre Länge zwischen der Bremseinrichtung und dem Anfang des Stapelbereichs beträgt weniger als die maximal verarbeitbare Bogenlänge.

Die US 3,941,374 A offenbart eine Vorrichtung zum stapelweisen ablegen einzelner gleichlanger Bogen mit einer eine oder mehrere Saugförderwalzen oder -bänder aufweisenden Fördereinrichtung, die die im Takt nacheinander eingegebenen Bogen von der Eingabe zu der Ablage mit einer definierten Fördergeschwindigkeit fördert, und mit einer vor der Ablage angeordneten Bremseinrichtung, die das Ende eines jeden Bogens aus der Förderebene nach unten ablenkt und die Fördergeschwindigkeit auf eine ein störungfreies Ablegen gewährleistende Geschwindigkeit vermindert, wobei die Saugwirkung der in der Nähe der Bremseinrichtung angeordneten Saugförderwalze nur auf einem Umfangsteil perforiert und im Takt der Bogeneingabe derart umläuft, dass der perforierte Umfangsteil der Saugförderwalze synchron mit dem Anfang eines jeden Bogens läuft und der unperforierte Umfangsteil der Saugförderwalze dem Ende eines jeden Bogens zugekehrt ist, wenn das Bogenende sich im Wirkungsbereich der ebenfalls im Takt der Bogeneingabe wirksamen Bremseinrichtung befindet.

Die JP 2004 43106 A offenbart eine Einzelblattausstossvorrichtung mit einem Drehschneidwerkzeug, welches einen Streifen schneidet und das Blatt vereinzelt, mit Mitteln an einem oberen Saugförderband, die das Blatt fördern während es angesaugt wird, sowie ein Schälelement, das den hinteren Endteil des Blattes durch die Mittel am oberen Saugförderband ansaugt und abschält. Am Eingang des unteren Saugförderbands ist eine Saugwalze ausgebildet und das Abziehelement ist so angeordnet, um das hintere Ende des Blattes an die Saugwalze zu schieben. Weiterhin offenbart die JP 2004 43106 A einen Saugkasten, der das Blatt mit dem unteren Saugförderband aufnimmt und es auf den Stapel befördert und schrittweise bei Reduzierung der Saugkraft auf dem Stapel ablegt. Der Erfindung liegt die Aufgabe zugrunde, eine kompakt aufgebaute Vorrichtung der gattungsgemäßen Art so zu verbessern, dass sie auch Bögen aus empfindlichen Papieren mit großer Geschwindigkeit ablegen kann.

Diese Aufgabe wird dadurch gelöst, dass die Düsen der oberhalb des Stapelbereichs angeordneten Tragluftleisten so gestaltet sind, dass Druckluft in Bogenförderrichtung austritt. Dadurch entsteht im Bereich der Düsen ein partieller Unterdruck der den Bogen mit geringer Kraft an die Tragluftleiste zieht. Gleichzeitig übt die ausströmende Druckluft eine Kraft auf den Bogen in Förderrichtung aus. Im Bereich zwischen der Bremseinrichtung und dem Stapelbereich ist oberhalb der Förderebene ein Saugband angeordnet, das in Förderrichtung mit der schnellen Zufördergeschwindigkeit bewegbar ist und dessen Unterdruck getaktet zu-und abschaltbar ist.

Diese Merkmale bewirken, dass sowohl im Bereich der Bremseinrichtung bei der Bildung des Schuppenstroms als auch im Stapelbereich der jeweils vorderste Bogen an seiner Vorderkante nach vorne gezogen und so straff gehalten wird. Hat die Bogenhinterkante den Bereich der Bremseinrichtung erreicht, so wird der Unterdruck ausgeschaltet, damit sich der Bogen nach unten bewegt, um sich auf den im Schuppenstrom vorlaufenden Bogen aufzulegen.

Damit der Unterdruck in dem zwischen der Bremseinrichtung und dem Stapelbereich angeordneten Saugband möglichst schnell abgebaut werden kann, ist dieses bevorzugt zusätzlich an eine Überdruckquelle angeschlossen, die nach dem Abschalten des Unterdrucks aktiviert wird.

Damit die Vorderkanten von empfindlichen Bögen sich nicht im Stapelbereich während der Vorwärtsbewegung auf dem Stapel über die bereits abgelegten Bögen bewegen und so gestaucht oder beschädigt werden, ist am Ende des Stapelbereichs vor dem Vorderkantenanschlag ein zweites sich in Förderrichtung erstreckendes und mit Unterdruck beaufschlagbares Saugband angeordnet. Bevorzugt bewegt sich dieses Saugband mit der Geschwindigkeit des Schuppenstroms und weist in Förderrichtung hintereinander zwei Saugzonen auf, damit am Anschlagende ein geringerer Unterdruck als davor eingestellt werden kann. Dadurch wird verhindert, dass die Bogenvorderkante mit zu großer Kraft gegen die Vorderkantenanschläge bewegt wird und dadurch eine Beschädigung dieser entsteht.

Bevorzugt sind im hinteren Stapelbereich jeweils sich neben den Tragluftleisten erstreckende zusätzliche Saugleisten angeordnet, die die Tragwirkung der installierten Tragluftleisten unterstützen. Besonders im Bereich des geschuppten Bogenstroms kann die ungenügende Tragwirkung der Tragluftleisten wirkungsvoll ergänzt werden.

Die Bremseinrichtung ist vorteilhaft so gestaltet, dass unterhalb der Zuförderebene ein an eine Vakuumquelle angeschlossener Saugkasten mit Saugöffnungen an seiner Oberseite angeordnet ist, die getaktet geöffnet und geschlossen werden können. Bevorzugt enthält die Bremseinrichtung zwei in Förderrichtung hintereinander angeordnete Saugkästen, die unabhängig voneinander getaktet aktivierbar sind. Diese Anordnung ermöglicht es, den in Förderrichtung hinteren Saugkasten frühzeitig auszuschalten, und so ein versehentliches Ansaugen des nachfolgenden, schnellen Bogens zu vermeiden. Durch die Anordnung der zweiten Saugkammer, kann der Bogen über einen längeren Zeitraum und Weg stark angesaugt werden. Dieser Effekt ist vorteilhaft, um den Bogen von den Zugkräften der Tragleisten zu isolieren.

Eine oberhalb des Saugkastens und oberhalb der Förderebene angeordnete, nach unten blasende Blasdüse unterstützt die Abwärtsbewegung der Bogenhinterkante, indem sie diese auf den Saugkasten drückt.

Die Zeichnung dient zur Erläuterung der Erfindung anhand eines vereinfacht dargestellten Ausführungsbeispiels.

Es zeigen
- Figur 1: schematisch die Seitenansicht eines Querschneiders mit einer Vorrichtung zum Schuppen und Ablegen von Bögen,
- Figur 2: zeigt in vergrößerter Darstellung einen Ausschnitt von Figur 1 mit der Vorrichtung zum Schuppen und Ablegen von Bögen,
- Figur 3: zeigt in einer Ansicht gegen die Förderrichtung das Ende des Stapelbereichs.

Der in den Figuren dargestellte Querschneider dient zur Herstellung von Papier- oder Kartonbögen aus einer kontinuierlich zugeführten Bahn 1. Die Warenbahn 1 wird mittels einer Vorzugwalze 2 von einer Rolle 3 abgezogen, die in einer Abrolleinrichtung eingehängt ist. Hinter den Vorzugswalzen 2 folgt eine Querschneideeinrichtung 4, die eine obere, umfänglich mit einem Quermesser bestückte Messertrommel und ein unteres feststehendes Messer enthält. Es können auch zwei sich drehende Messertrommeln eingesetzt werden. Beim Durchlauf zwischen den beiden Messern der Querschneideeinrichtung 4 wird die Bahn 1 in einzelne Bögen 5 aufgeteilt. Die Bögen 5 werden von oberhalb und unterhalb ihrer Förderebene angeordneten Bändern 6, 7 übernommen, die mit etwas erhöhter Geschwindigkeit fördern, um die Bögen 5 straff zu halten. Im Bereich der Abzugsbänder 6, 7 ist eine Bogenweiche 8 angeordnet, die zum Ausschleusen schadhafter Bögen 9 dient. Die Bogenschleuse führt zu einem Behälter 10, in dem die schadhaften Bögen 9 gesammelt werden. Hinter der Bogenweiche 8 werden die Bögen 5 zwischen einem weiteren Unterband 11 und den Oberbändern der Abzugsbänder 7 zu der nachfolgend angeordneten Bremseinrichtung geführt, die als Teil einer Überlappungseinrichtung einen Schuppenstrom aus den Bögen herstellt, der anschließend auf einem Stapel abgelegt wird.

Die Bremseinrichtung enthält zumindest einen unterhalb der Zuförderebene angeordneten Saugkasten mit Saugöffnungen an der Oberseite, die zum Ansaugen einer Bogenhinterkante getaktet geöffnet und geschlossen werden können. Im Ausführungsbeispiel enthält die Bremseinrichtung zwei in Förderrichtung hintereinander angeordnete Saugkästen 12, 13, deren Oberseite von langsamen, mit der abgebremsten Geschwindigkeit laufenden Lochbändern 14 umlaufen wird. Die Saugöffnungen der Saugkästen 12, 13 können getaktet geöffnet und geschlossen werden, um die Hinterkante eines Bogens nach unten auf das langsam laufende Band 14 zu ziehen. Dabei wird der Bogen auf die Ablegegeschwindigkeit abgebremst.

Oberhalb der Saugkästen 12, 13 und oberhalb der Förderebene ist eine nach unten blasende Blasdüse 15 angeordnet, von der die Bogenhinterkante mit einer starken Luftströmung nach unten auf den Saugkasten 12 gedrückt wird. Die Blasluft der Blasdüse 15 ist taktweise zu- und abschaltbar, damit in abgeschaltetem Zustand die Vorderkante des nachfolgenden Bogens 5 sich über die Hinterkante des vorhergehenden Bogens 16 schieben kann. Die beiden Saugkästen 12, 13 sind unabhängig voneinander getaktet aktivierbar. Dies ermöglicht es, den Unterdruck im vorderen Saugkasten 12 abzuschalten, während der Unterdruck im hinteren Saugkasten 13 noch aktiv ist. Die Vorderkante des nachfolgend einlaufenden Bogens 5 bewegt sich so störungsfrei über die Hinterkante des vorhergehenden Bogens 16.

Im Bereich zwischen der Bremseinrichtung (Saugkästen 12, 13) und dem Stapelbereich ist zumindest ein umlaufendes Saugband 17 sich in Förderrichtung erstreckend oberhalb der Förderebene angeordnet. Bevorzugt sind mehrere parallele Saugbänder 17 quer mit Abstand voneinander angeordnet. Die Saugbänder 17 umlaufen jeweils einen Saugkasten 18, der einen den Bogen nach oben ziehenden Unterdruck aufbaut. Um sehr schnell wechselweise einen Unterdruck zu- und wieder abzuschalten, sind die Saugkästen 18 sowohl an eine Unterdruck- als auch an eine Überdruckquelle angeschlossen.

Mittels der Tragluftleisten 19 wird die Vorderkante eines neu einlaufenden Bogens 5 nach oben gezogen und dort gehalten und mit hoher Geschwindigkeit sicher über den bereits abgebremsten und geschuppten Bogenstrom transportiert. Mittels der umlaufenden Saugbänder 17 ist eine exakte Kontrolle der Bewegungsgeschwindigkeit und Position des neu einlaufenden Bogens 5 möglich, nachdem dessen Hinterkante die Bändersektionen 7 und 11 verlassen hat.

Zur Verstärkung des Halteeffekt sind zwischen den Saugbändern 17 und den Tragluftleisten 19 zusätzliche flache, nach unten offene Saugdüsen 32 angeordnet, die einen zusätzlichen Unterdruck auf die Bogenoberseite aufbringen.

Die Vorderkanten der bereits geschuppten Bogen 16 werden schwebend durch die Tragluftleisten 19 und Saugdüsen 31 in den Stapelbereich gefördert. Die Hinterkanten der geschuppten Bogen 16 werden nach dem Verlassen der Saugzonen 12, 13 von einer weiteren Saugzone 33 übernommen und bis in den Ablagebereich an die hinteren Ausrichtelemente 26 transportiert. Bei bestimmten Papieren kann auch ohne die zweite Saugzone 33 abgelegt werden. Es folgt dann die Ablage direkt nach der Saugzone 13 auf den Stapel.

Zum Transport eines Bogens in den Stapelbereich erstrecken sich durch den Stapelbereich parallel angeordnete und jeweils quer verstellbare Tragluftleisten 19, die an ihrer Unterseite Düsen aufweisen, aus denen Druckluft austritt, die von einer Druckluftquelle 20 zugeführt wird. Die Düsen jeder Tragluftleiste 19 sind so gestaltet, dass Druckluft in Bogenförderrichtung austritt und so einen Bogen 16, wie in Figur 3 dargestellt, mit seiner Vorderkante gegen Anschläge 21 fördert, von denen er abgestoppt wird. Die Anschläge 21 übernehmen die Ausrichtung der Bogenvorderkante. Die abgestoppten Bögen 16 sinken auf die Oberseite des auf einer Palette 22 aufliegenden Stapels 23, während sie seitlich von Ausrichtelementen 24, 25 ausgerichtet werden. Das Ausrichten der Hinterkante erfolgt mittels eines quer angeordneten Ausrichtelements 26, das ebenso wie die seitlichen Ausrichtelemente 24, 25 geschüttelt wird.

Am Ende des Stapelbereichs und in dessen Mitte ist vor den Endanschlägen 21 ein weiteres sich in Förderrichtung erstreckendes Saugband 27 oberhalb der Zuförderebene angeordnet, das mit Unterdruck beaufschlagbar ist. Das Saugband 27 weist bevorzugt zwei in Förderrichtung hintereinander angeordnete Saugzonen auf, die von Saugkammern 28, 29 gebildet werden, die mit unterschiedlichem Unterdruck beaufschlagbar sind. Die Saugkammern 28, 29 werden von dem Saugband 27 umlaufen, wobei mittels der vorderen Saugkammer 28 ein stärkerer Unterdruck eingestellt wird als mittels der hinteren Saugkammer 29. Dies ermöglicht es, die Förderkraft auf einen Bogen 16 unmittelbar vor dem Erreichen der Anschläge 21 zu reduzieren.

Um ein vorzeitiges und unkontrolliertes Absinken eines Bogens 16 aus der Zuförderebene im Stapelbereich zu verhindern, sind jeweils neben den Tragluftleisten 19 zusätzliche Saugleisten 31 angeordnet, die jeweils eine schlitzförmige, sich neben den Tragluftleisten 19 erstreckende Saugöffnung aufweisen und gemeinsam einen flächigen Unterdruck aufbauen, der auf die Oberseite der Vorderkante eines einlaufenden Bogens 16 wirkt.

## Patentansprüche

1. Vorrichtung zum Schuppen und Ablegen von Bögen auf einen Stapel (23)
- mit einer vor dem Stapelbereich angeordneten Bremseinrichtung, die jeweils auf die Hinterkante eines zugeförderten Bogens (5) einwirkt, und
- dabei der Bogen auf die Ablegegeschwindigkeit abgebremst wird,
- mit zumindest einer sich in den Stapelbereich oberhalb der Zuförderebene erstreckenden Tragluftleiste (19) mit Düsen, aus denen Druckluft austritt, und
- dadurch im Bereich der Düsen ein partieller Unterdruck entsteht, der den Bogen mit geringer Kraft an die Tragluftleiste zieht,
**dadurch gekennzeichnet, dass**
- die Düsen der Tragluftleiste (19) so gestaltet sind, dass Druckluft in Bogenförderrichtung austritt, und
- dass im Bereich zwischen der Bremseinrichtung und dem Stapelbereich oberhalb der Förderebene ein Saugband (17) angeordnet ist, das in Förderrichtung zumindest mit der schnellen Zufördergeschwindigkeit bewegbar ist und dessen Unterdruck getaktet zu- und abschaltbar ist.

2. Vorrichtung nach Anspruch 1, **dadurch gekennzeichnet, dass** das Saugband (17) zum wechselweisen Zu- und Abschalten des Unterdrucks sowohl an eine Unterdruck- als auch an eine Überdruckquelle angeschlossen ist.

3. Vorrichtung nach Anspruch 1 oder 2, **dadurch gekennzeichnet, dass** am Ende des Stapelbereichs ein Anschlag (21) für die Bogenvorderkanten und vor dem Anschlag (21) oberhalb der Zuförderebene zumindest ein sich in Förderrichtung erstreckendes und mit Unterdruck beaufschlagbares Saugband (27) angeordnet ist.

4. Vorrichtung nach Anspruch 3, **dadurch gekennzeichnet, dass** das Saugband (27) in Förderrichtung hintereinander zwei Saugzonen aufweist, die mit unterschiedlichem Unterdruck beaufschlagbar sind.

5. Vorrichtung nach einem der Ansprüche 1 bis 4, **dadurch gekennzeichnet, dass** die Bremseinrichtung einen unterhalb der Zuförderebene angeordneten Saugkasten (12, 13) mit Saugöffnungen an seiner Oberseite enthält, die getaktet geöffnet und geschlossen werden können.

6. Vorrichtung nach Anspruch 5, **dadurch gekennzeichnet, dass** die Bremseinrichtung zwei in Förderrichtung hintereinander angeordnete Saugkästen (12, 13) enthält, die unabhängig voneinander getaktet aktivierbar sind.

7. Vorrichtung nach Anspruch 5 oder 6, **dadurch gekennzeichnet, dass** oberhalb des Saugkastens (12) und oberhalb der Förderebene eine nach unten blasende Blasdüse (15) angeordnet ist, um eine Bogenhinterkante nach unten auf den Saugkasten (12) zu drücken.

8. Vorrichtung nach einem der Ansprüche 1 bis 7, **dadurch gekennzeichnet, dass** im hinteren Stapelbereich zusätzliche Saugleisten (31) angeordnet sind, die sich jeweils neben den Tragluftleisten erstrecken, um ein unkontrolliertes Absinken eines Bogens zu verhindern.

9. Vorrichtung nach einem der Ansprüche 1 bis 8, **dadurch gekennzeichnet, dass** direkt über dem Überlappungsbereich eine Saugdüse (32) angeordnet ist, die eine zusätzliche Haltekraft auf die Bogenvorderkante und Bogenoberseite eines Bogens (5 ) ausübt, während dieser sich mit hoher Geschwindigkeit über den Überlappungsbereich bewegt.

## Claims

1. A device for imbricating sheets and deposting them on a stack (23)
- having a braking device, which is arranged upstream of the stacking region and acts in each case on the trailing edge of a supplied sheet (5), and
- the sheet is thereby decelerated to the deposit speed,
- having at least one transporting-air bar (19), which extends into the stacking region above the supply plane and has nozzles, from which compressed air exits, and
- thus in the area of the nozzles a partial negative pressure arises, which pulls the sheet with a small force to the transporting-air bar,
**characterized in that**
- the nozzles of the transporting-air bar (19) are designed such that compressed air exits in the sheet-conveying direction, and
- that in the area between the braking device and the stacking region above the supply plane a suction belt (17) is arranged, which is movable in the conveying direction at least with the rapid supply speed and its negative pressure can be switched on and off in a clocked manner.

2. A device according to Claim 1, **characterized in that** the suction belt (17) for alternately switching the negative pressure on and off is connected both to a source of negative pressure as well as to a source of over pressure.

3. A device according to Claim 1 or 2, **characterized in that** at the end of the stacking region a stop (21) is arranged for the sheet front edges and in front of the stop (21) above the supply plane at least one suction belt (27) is arranged extending in the conveying direction and capable of being operated with negative pressure.

4. A device according to Claim 3, **characterized in that** the suction belt (27) has two suction zones one behind the other in the conveying direction, which can be operated with different negative pressure.

5. A device according to any one of Claims 1 to 4, **characterized in that** the braking device contains a suction box (12, 13) arranged underneath the supply plane with suction openings on its upper side, which can be opened and closed in a clocked manner.

6. A device according to Claim 5, **characterized in that** the braking device contains two suction boxes (12, 13) arranged one behind the other in the conveying direction, which can be activated in a clocked manner independently of each other.

7. A device according to Claim 5 or 6, **characterized in that** above the suction box (12) and above the conveying plane a downwardly blowing blow nozzle (15) is arranged, in order to press the sheet trailing edge downward onto the suction box (12).

8. A device according to any one of Claims 1 to 7, **characterized in that** in the rear stacking region additional suction boxes (31) are arranged, which in each case extend alongside the transporting-air bars, to prevent an uncontrolled lowering of a sheet.

9. A device according to any one of Claims 1 to 8, **characterized in that** directly over the overlap region a suction nozzle (32) is arranged, which exerts an additional holding force on the sheet front edge and the sheet upper side of a sheet (5), while the latter moves with high speed over the overlap region.

## Revendications

1. Dispositif pour l'écaillage et la dépose de feuilles sur un empilement (23)
- avec un dispositif de freinage disposé avant la zone d'empilement, qui agit respectivement sur le bord arrière d'une feuille introduite (5), et
- la feuille étant alors freinée à la vitesse de dépose,
- avec au moins une lame d'air de support (19) s'étendant dans la zone d'empilement au-dessus du plan d'alimentation, avec des buses desquelles sort de l'air comprimé, et
- il en résulte, au niveau des buses, une dépression partielle qui tire la feuille avec une faible force en direction de la lame d'air de support,
**caractérisé en ce que**
- les buses de la lame d'air de support (19) sont conçues de façon à ce que l'air comprimé sorte dans la direction de transport des feuilles et
- dans la zone entre le dispositif de freinage et la zone d'empilement au-dessus du plan de transport, se trouve une bande d'aspiration (17) qui est mobile dans la direction de transport au moins avec la vitesse d'alimentation et dont la dépression peut être activée et désactivée en cadence.

2. Dispositif selon la revendication 1, **caractérisé en ce que** la bande d'aspiration (17) pour l'activation et la désactivation alternées de la dépression est connectée aussi bien à une source de dépression qu'à une source de surpression.

3. Dispositif selon la revendication 1 ou 2, **caractérisé en ce que**, à l'extrémité de la zone d'empilement, se trouve une butée (21) pour les bords avant de la feuille et avant la butée (21) au-dessus du plan d'alimentation, se trouve au moins une bande d'aspiration (27) s'étendant dans la direction de transport et alimenté avec une dépression.

4. Dispositif selon la revendication 3, **caractérisé en ce que** la bande d'aspiration (27) comprend, dans la direction de transport, deux zones d'aspiration successives, qui peut être alimentées avec des dépressions différentes.

5. Dispositif selon l'une des revendications 1 à 4, **caractérisé en ce que** le dispositif de freinage comprend un caisson d'aspiration (12, 13) disposé en dessous du plan d'alimentation, avec des ouvertures d'aspiration sur son côté supérieur, qui peuvent être ouvertes et fermées en cadence.

6. Dispositif selon la revendication 5, **caractérisé en ce que** le dispositif de freinage comprend deux caissons d'aspiration (12, 13) disposés l'un derrière l'autre dans la direction de transport, qui peuvent être activés en cadence indépendamment l'un de l'autre.

7. Dispositif selon la revendication 5 ou 6, **caractérisé en ce que**, au-dessus du caisson d'aspiration (12) et au-dessus du plan de transport, se trouve une buse de soufflage (15) soufflant vers le bas afin de pousser un bord arrière de feuille vers le bas sur le caisson d'aspiration (12).

8. Dispositif selon la revendication 1 à 7, **caractérisé en ce que**, dans la zone d'empilement arrière, se trouvent des lames d'aspiration (31) supplémentaires qui s'étendent chacune à côté des lames d'air de support, afin d'empêcher un abaissement incontrôlé d'une feuille.

9. Dispositif selon la revendication 1 à 8, **caractérisé en ce que**, directement au-dessus de la zone de superposition, se trouve une buse d'aspiration (32), qui exerce une force de maintien supplémentaire sur le bord avant et le côté supérieur d'une feuille (5), tandis que celle-ci se déplace à haute vitesse au-dessus de la zone de superposition.
